# EUROPÄISCHE PATENTSCHRIFT

(11) **EP 1 149 641 B1**
(45) Veröffentlichungstag und Bekanntmachung des Hinweises auf die Patenterteilung: **25.02.2004**
(21) Anmeldenummer: 01108673.3
(22) Anmeldetag: 06.04.2001
(51) Int. Cl.: B21D 9/07, B21D 9/01

(54) **Biegevorrichtung für dünnwandige Metallrohre**
Bending apparatus for thin-walled metal pipes
Dispositif de pliage pour tuyaux métalliques à paroi mince

(30) Priorität: 27.04.2000 DE 10020728
(43) Veröffentlichungstag der Anmeldung: 31.10.2001
(73) Patentinhaber: ThyssenKrupp Stahl AG, 47166 Duisburg (DE)
(72) Erfinder: Flehmig, Thomas, Dr.-Ing., 40885 Ratingen (DE); Kneiphoff, Uwe, Dipl.-Ing., 46535 Dinslaken (DE); Scheuvens, Dieter, 46147 Oberhausen (DE)
(74) Vertreter: COHAUSZ & FLORACK

(56) Entgegenhaltungen:
- DE-A- 3 641 895
- DE-A- 19 616 048
- DE-A- 19 707 228
- DE-C- 620 631
- US-A- 3 155 139

## Beschreibung

Die Erfindung betrifft eine Biegevorrichtung für dünnwandige Metallrohre aus einer geraden Rohrführung, einer sich daran anschließenden und gegenüber der Rohrführung verschwenkbaren Kernschablone mit Klemmleiste und einem Dorn mit einer im Bereich der Kernschablone gekrümmten, dem Außenbogen des zu biegenden Rohres angepaßten, starren Dornspitze und einem sich daran anschließenden, in der Rohrführung axial fixierten Dornschaft (siehe z. B. US-A-3 155 139).

Biegevorrichtungen dieser und ähnlicher Art sind bekannt (Zeitschrift "Werkstatt und Betrieb 104 (1971) 4, Seiten 271 bis 274", "Verhinderung von Faltenbildung und Einknicken dünnwandiger Rohre beim Biegen" von Prof. Dr.-Ing. G. Öhler, Bad Dürkheim). Unter "dünnwandig" versteht man in diesem Zusammenhang Rohre, deren Wandstärke bezogen auf den Durchmesser und den Biegeradius klein ist, z. B. Rohre mit einer Wandstärke von ca. 0,8 mm bei einem Durchmesser von ca. 80 mm und einem Biegeradius von ca. 120 mm. Um die beim Biegen solcher Rohre mit einem solchen Biegeradius auftretenden Probleme der Faltenbildung und der Abweichung vom Kreisprofil möglichst klein zu halten, hat man das Rohr an seiner Innenwand im Biegebereich auf verschiedene Art und Weise von innen abgestützt. So gibt es über den gesamten Biegebogen das Rohr abstützende Dorne mit einem biegsamen Abschnitt in Form von Schraubenfedern mit eng aneinander liegenden Windungen oder in Form von eine Gliederkette bildenden, kugeligen Gelenkgliedern. Beide Arten von Dornen haben den Nachteil, daß sie das zu biegende Rohr in dem Bereich, wo das Rohr gebogen wird, nicht vollflächig abstützen. Bei Gliederdornen aus kugeligen Gelenkgliedern sind von Anfang an sowohl am Innenbogen als auch am Außenbogen Lücken vorhanden. Bei einer Schraubenfeder, die außen überschliffen sein kann, ergeben sich in jedem Falle am Außenbogen mit zunehmender Biegung größer werdende Lücken. Bei einem Löffeldorn dagegen, der eine abgebogene Spitze aufweist, die zumindest der Form des Außenbogens angepaßt ist, ist eine Abstützung des Rohres nur auf kurzer Bogenlänge möglich, weil anderenfalls der Löffeldorn nach vollendeter Biegung nicht zurückgezogen werden kann. Der wesentliche Unterschied zwischen Gliederdornen und Dornen aus Schraubenfedern auf der einen Seite und Löffeldornen auf der anderen Seite besteht darin, daß bei den erstgenannten Dornen beim Biegevorgang das Rohr zusammen mit dem biegsamen Teil des Dorns bewegt wird, während es bei einem Löffeldorn über den in der Rohrführung axial fixierten Dorn gezogen wird. Der Nachteil bei Löffeldornen besteht darin, daß sie im Biegebereich eine verhältnismäßig kurze das Rohr innenseitig unterstützende Länge haben, weil anderenfalls nach vollendeter Biegung der Löffeldorn wegen seiner starren, gekrümmten Dornspitze sich nicht mehr aus dem gebogenen Rohr herausziehen läßt.

Der Erfindung liegt die Aufgabe zugrunde, eine Biegevorrichtung der eingangs genannten Art zu schaffen, die im Vergleich zu herkömmlichen Löffeldornen das Metallrohr auf einer größeren Länge innenseitig abstützt.

Diese Aufgabe wird erfindungsgemäß bei einer Biegevorrichtung der eingangs genannten Art dadurch gelöst, daß ein am Innenbogen des zu biegenden Rohres angeordnetes, sich axial erstreckendes, biegsames Federlamellenpaket rückseitig an der starren Dornspitze abgestützt und axial auf der Dornspitze verschiebbar ist und daß im Bereich der Kernschablone und ihrer Klemmleiste ein im Metallrohr einsetzbarer, kugeliger Spannkopf vorgesehen ist, der an ein durch den Dornschaft geführtes inneres Zugmittel angeschlossen ist.

Aufgrund der Aufteilung des Dornes in eine starre, dem Außenbogen angepaßte unbewegliche Dornspitze und ein darauf abgestütztes bewegliches Federlamellenpaket wird das zu biegende Rohr auf einer größeren Länge abgestützt, als es mit herkömmlichen Löffeldornen möglich ist. Da das Federlamellenpaket axial verschiebbar ist, kann es nach Herstellung der Biegung zurückgezogen werden, so daß Platz geschaffen wird, um die starre Dornspitze ohne Kollision am Innenbogen aus dem gebogenen Teil des Metallrohres zurückzuziehen. Die axiale Mitnahme des Rohres beim Biegen durch die Kernschablone ist sicher über den kugeligen Spannkopf gewährleistet, der über das Zugmittel auch problemlos durch das gebogene Rohr zurückgezogen werden kann und gegebenenfalls dabei noch Glättungs- und/oder Profilierungsaufgaben am gebogenen Rohr übernimmt.

Für die Ausbildung des Spannkopfes gibt es mehrere Möglichkeiten. Der Spannkopf kann aus einem geschlitzten Außenring und einem inneren Stütz- und Spannkonus bestehen, der beim Biegevorgang selbstspannend auf den Außenring wirkt. Bei dieser Alternative wird die auf das Rohr beim Biegevorgang ausgeübte Ziehkraft auf den Spannring und den Spannkonus übertragen und im Sinne einer Spreizung des Außenringes und damit einer festeren Klemmwirkung ausgenutzt, während die vom Zugmittel beim Rückholen des Spannkopfes ausgeübte Kraft im Lösungssinne wirkt. Alternativ dazu kann der Spannkopf auch aus mehreren, insbesondere zwei kugeligen Gliedern bestehen, die eine starre Baueinheit bilden. Wegen der mittigen Einschnürung und der Abrundungen kommt es auch in diesem Fall zu keinen Verklemmungen im Rohrbogen beim Zurückziehen des Spannkopfes. Diese Lösung zeichnet sich bei einfachem konstruktivem Aufbau vor allem durch eine optimale Führung und besonders gute Nachprofilierungseigenschaften aus. Schließlich können die kugeligen Glieder eine gelenkige Kette bilden, die beim Zurückziehen problemlos den gebogenen Teil des Rohres passiert und dabei eine Glättungsfunktion und eventuelle Profilkorrektur am Rohr ausübt.

Nach einer Ausgestaltung der Erfindung sollte das Federlamellenpaket mittels eines Schubstückes auf dem Dornschaft verschiebbar sein.
Als Zugmittel beim Zurückziehen des Spannkopfes durch das gebogene Rohr ist vorzugsweise ein Spannseil geeignet.

Im folgenden wird die Erfindung anhand einer zwei Ausführungsbeispiele darstellenden Zeichnung näher erläutert. Die Zeichnung zeigt die Biegevorrichtung nach dem Biegevorgang im axialen Halbschnitt.

Die Biegevorrichtung gemäß Fig. 1 besteht aus einer feststehenden geraden Rohrführung 1, einer sich daran anschließenden, verschwenkbaren Kernschablone 2 mit einer Klemmleiste 3 und einem Dorn mit einer im Bereich der Kernschablone 2 angeordneten, gekrümmten, starren Dornspitze 4 und einem sich daran anschließenden, im Bereich der Rohrführung 1 befindlichen Dornschaft 5. Die Dornspitze 4 und der Dornschaft 5 sind während des Biegevorganges axial fixiert. Durch den Dornschaft 5 und die Dornspitze 4 ist ein Zugmittel 6 geführt, das an einem Spannkopf 7 aus mindestens einem, im Ausführungsbeispiel zwei kugeligen Gliedern angeschlossen ist, die eine starre Baueinheit bilden. Das zu biegende Rohr R ist zwischen diesem Spannkopf 7, der Kernschablone 2 und der Klemmleiste 3 eingespannt.

Die Dornspitze 4 ist am Außenbogen des zu biegenden Rohres R gekrümmt und der Form des Rohres R in diesem ersten Abschnitt, wo die Krümmung stattfindet, angepaßt. An ihrer gegenüberliegenden Seite ist eine gebogene flache Stützfläche 8 vorgesehen, die in eine gerade flache Stützfläche 9 im Bereich des Dornschaftes 5 übergeht. Die beiden Stützflächen 8,9 bilden eine Gleitbahn für ein axial verschiebbares Federlamellenpaket 10, das von einem Schubstück 11 mit Schubstange 11a getragen ist und das im Querschnitt der Form des zu biegenden Rohres R angepaßt ist. Die einzelnen Lamellen des Federlamellenpaketes 10 sind in Abhängigkeit von seiner Stellung in bezug auf die gekrümmte Stützfläche 8 mehr oder weniger weit gegeneinander verschoben, wobei sie entsprechend der Krümmung der Stützfläche 8 ebenfalls gebogen sind. Im Ergebnis ergibt sich für das zu biegende Rohr R eine Biegung, die dem gewünschten Innenbogen entspricht.

Die Arbeitsweise der erfindungsgemäßen Biegevorrichtung ist folgende:

Bei um 90° gegenüber der in der Zeichnung dargestellten Stellung zurückgeschwenkter Kernschablone 2 fluchten die Rohrführung 1 und die Kernschablone 2 miteinander. Das Federlamellenpaket 10 ist über das Schubstück 11 mittels der Schubstange 11a bis in den geraden Bereich der Rohrführung 1 zurückgezogen. Bei gelöster Klemmleiste 3 und an der Stirnseite der Dornspitze 4 durch das Zugmittel 6 gehaltenem Spannkopf 7 wird das zu biegende Rohr R eingeschoben. Alternativ kann das Rohr R auch bei aus der Rohrführung entferntem Dorn eingeschoben und der Dorn danach eingeschoben werden. Anschließend wird das vordere Ende des zu biegenden Rohres R mittels der Klemmleiste 3 zwischen dieser, dem geraden Auslaufteil der Kernschablone 2 und dem inneren Spannkopf 7 eingespannt. Sobald die Kernschablone 2 verschwenkt wird und dabei das zu biegende Rohr R mitnimmt und dieses in den gebogenen Bereich der Kernschablone 2 gelangt, wird auch das Federlamellenpaket 10 mittels des Schubstückes 11 und seiner Schubstange 11a vorgeschoben. Wegen seiner Abstützung an der gekrümmten flachen Stützfläche 8 verbiegt es sich unter gegenseitiger Verschiebung seiner Lamellen. Das bedeutet, daß das zu biegende Rohr R von Anfang an auch am Innenbogen über die Länge innenseitig vollflächig abgestützt wird, während die Biegung durchgeführt wird. Das auf diese Art und Weise gebogene Rohr R wird bei weiterer Verschwenkung der Kernschablone 2 über die axial fixierte Dornspitze 4 und das dann ebenfalls axial fixierte, gebogene Federlamellenpaket 10 hinweggezogen. Da die eigentliche Biegeverformung nur im ersten Abschnitt des Bogens stattfindet, bedarf es im übrigen Bereich keiner weiteren Abstützung mehr. Ein Einschnüren oder Stauchen findet hier nicht mehr statt.

Nach Vollendung der Biegeverformung werden die Klemmleiste 3 gelöst und das Federlamellenpaket 10 zurückgezogen. Dann wird der Spannkopf 7 über das Zugmittel 6 zusammen mit dem Dorn zurück- und aus dem gebogenen Rohr R gezogen. Der kugelige Spannkopf 7 wirkt dabei glättend und gegebenenfalls nachprofilierend. Zu einem Verklemmen im Rohrbogen kann es trotz der starren Baueinheit der kugeligen Glieder wegen ihrer guten axialen Führung an axial versetzten Stellen und ihrer Form nicht kommen. Ihre Abrundungen und ihre mittige Einschnürung geben einerseits genügend Freiraum für das gebogene Rohr R und wirken andererseits beim Zurückholen nachprofilierend auf das Rohr R ein. Es versteht sich, daß bei mehr als zwei kugeligen Gliedern, z. B drei Gliedern das mittlere Glied mit seiner Kontur zumindest am Innenbogen zurückspringen muß.

Nach Entfernung der Klemmleiste 3 aus ihrer dargestellten Endposition kann das gebogene Rohr R der Biegevorrichtung entnommen werden.

Das Ausführungsbeispiel der Figur 2 unterscheidet sich von dem der Figur 1 nur im Spannkopf. Soweit Übereinstimmungen bestehen, sind die selben Bezugszeichen für die Einzelteile wie bei Figur 1 verwendet.

Der Spannkopf 14 besteht aus einem geschlitzten, kugeligen Außenring 14a und einem Stütz- und Spannkonus 14b, auf den das federbelastete Kopfstück 6a des inneren Spannseils 6 einwirkt.

Die Arbeitsweise der Biegevorrichtung des Ausführungsbeispieles der Figur 2 entspricht weitgehend derjenigen des Ausführungsbeispiels der Fig. 1, so daß nur noch auf die unterschiedliche Wirkung des Spannkopfes 14 eingegangen wird:

Wird nach Einklemmen des Rohranfangs zwischen dem Spannkopf 14 und der Klemmleiste 3 die Kernschablone 2 entgegen dem Uhrzeigersinn verschwenkt, dann wird das von der Kernschablone 2 und der Klemmleiste 3 gehaltene Rohr R mitgenommen und über den axial festliegenden Dorn 4 hinweggezogen. Wegen des konischen Sitzes des Spannkopfes 14 sorgen die dabei selbstspannend auf den Außenring 14a einwirksamen Zugkräfte dafür, daß die Klemmkraft verstärkt wird.

Nach vollendetem Biegevorgang wird die Klemmleiste 3 gelöst und der Dorn mit dem Spannkopf 14 durch das gebogene Rohr R zurückgezogen. Dabei wird die Klemmwirkung des Spannkopfes 14 aufgrund des konischen Sitzes wegen der jetzt entgegengesetzt wirkenden Kräfte aufgehoben.

## Patentansprüche

1. Biegevorrichtung für dünnwandige Metallrohre aus einer geraden Rohrführung (1), einer sich daran anschließenden und gegenüber der Rohrführung (1) verschwenkbaren Kernschablone (2) mit Klemmleiste (3) und einem Dorn mit einer im Bereich der Kernschablone (2) gekrümmten, dem Außenbogen des zu biegenden Rohres angepaßten starren Dornspitze (4) und einem sich daran anschließenden, in der Rohrführung (1) axial fixierten Dornschaft (5),
**dadurch gekennzeichnet, daß** ein am Innenbogen des zu biegenden Rohres anordnenbares, sich axial erstreckendes, biegsames Federlamellenpaket (10) rückseitig an der starren Dornspitze (4) abgestützt und axial auf der Dornspitze (4) verschiebbar ist, und daß im Bereich der Kernschablone (2) und ihrer Klemmleiste (3) ein im Metallrohr einsetzbarer, kugeliger Spannkopf (7, 14) vorgesehen ist, der an ein durch den Dornschaft (5) geführtes inneres Zugmittel (6) angeschlossen ist.

2. Biegevorrichtung, nach Anspruch 1,
**dadurch gekennzeichnet, daß** der Spannkopf (7) aus mehreren kugeligen Gliedern besteht, die eine starre Baueinheit bilden.

3. Biegevorrichtung nach Anspruch 1,
**dadurch gekennzeichnet, daß** der Spannkopf (14) aus einem geschlitzten kugeligen Außenring (14a) und einem inneren Stütz- und Spannkonus (14b) besteht, der beim Biegevorgang selbstspannund auf den Außenring (14a) wirkt.

4. Biegevorrichtung nach einem der Ansprüche 1 bis 3,
**dadurch gekennzeichnet, daß** die Dornspitze (4) im Bereich des Innenbogens eine flache den Innenbogen des zu biegenden Rohres entsprechende Krümmung aufweist.

5. Biegevorrichtung nach einem der Ansprüche 1 bis 4,
**dadurch gekennzeichnet, daß** das Federlamellenpaket (10) mittels eines Schubstückes (11) auf dem Dornschaft (5) verschiebbar ist.

6. Biegevorrichtung nach einem der Ansprüche 1 bis 5,
**dadurch gekennzeichnet, daß** das Zugmittel (6) ein Spannseil ist.

## Claims

1. A bending device for thin-walled metal pipes made of a straight pipe guide (1), an adjoining core template (2), which is pivotable in relation to the pipe guide (1), having a clamping strip (3), and a mandrel, having a rigid mandrel tip (4), which is curved in the region of the core template (2) and tailored to the outer curve of the pipe to be bent, and an adjoining mandrel shaft (5), which is axially fixed in the pipe guide (1),
**characterized in that** an axially extending, flexible lamellar spring assembly (10), which may be positioned on the inner curve of the pipe to be bent, is supported in the rear on the rigid mandrel tip (4) and is axially displaceable on the mandrel tip (4), and, in the region of the core template (2) and its clamping strip (3), a spherical tensioning head (7, 14), which is insertable into the metal pipe, is provided, to which an inner traction means (6), which is guided through the mandrel shaft (5), is connected.

2. The bending device according to Claim 1,
**characterized in that** the tensioning head (7) includes multiple spherical links which form a rigid unit.

3. The bending device according to Claim 1,
.**characterized in that** the tensioning head (14) includes a slotted spherical outer ring (14a) and an inner support and tensioning cone (14b), which acts in a self-clamping way on the outer ring (14a) during the bending procedure.

4. The bending device according to one of Claims 1 through 3,
**characterized in that** the mandrel tip (4) has a flat curve, corresponding to the inner curve of the pipe to be bent, in the region of the inner curve.

5. The bending device according to one of Claims 1 through 4,
**characterized in that** the lamellar spring assembly (10) is displaceable on the mandrel shaft (5) using a thrust part (11).

6. The bending device according to one of Claims 1 through 5,
**characterized in that** the traction means (6) is a tensioning cable.

## Revendications

1. Dispositif de cintrage pour des tubes métalliques à paroi mince comprenant un guide de tube droit (1), un gabarit à noyau (2) se raccordant à celui-ci et pouvant être amené à pivoter par rapport au guide de tube (1), ayant une barre de serrage (3) et un mandrin présentant une tête de mandrin rigide (4), courbée dans la zone du gabarit à noyau (2) et adaptée à l'arc extérieur du tube à cintrer, et une tige de mandrin (5) qui est raccordée à celle-ci et qui est fixée axialement dans le guide de tube (1),
**caractérisé en ce qu'**un ensemble de lames-ressorts (10) pouvant être disposé sur l'arc intérieur du tube à cintrer, s'étendant axialement et pouvant être cintré, repose à l'arrière de la tête de mandrin rigide (4) et peut se déplacer axialement sur la tête du mandrin (4), et **en ce que**, dans la zone du gabarit à noyau (2) et de sa barre de serrage (3) est prévue une noix de serrage (7, 14) sphérique pouvant être insérée dans le tube métallique, laquelle noix de serrage est raccordée à un moyen de traction (6) intérieur guidé par la tige de mandrin (5).

2. Dispositif de cintrage selon la revendication 1, **caractérisé en ce que** la noix de serrage (7) est constituée de plusieurs éléments sphériques, qui forment une unité de construction rigide.

3. Dispositif de cintrage selon la revendication 1, **caractérisé en ce que** la noix de serrage (14) est constituée d'une bague extérieure sphérique fendue (14a) et d'un cône inférieur de serrage et de support (14b), qui, lors du processus de cintrage, agit sur la bague extérieure avec un serrage automatique.

4. Dispositif de cintrage selon l'une quelconque des revendications 1 à 3, **caractérisé en ce que** la tête de mandrin (4) présente, dans la zone de l'arc intérieur, une légère courbe correspondant à l'arc intérieur du tube à cintrer.

5. Dispositif de cintrage selon l'une quelconque des revendications 1 à 4, **caractérisé en ce que** l'ensemble de lames-ressorts (10) peut être déplacé sur la tige du mandrin (5) par l'intermédiaire d'une pièce coulissante (11).

6. Dispositif de cintrage selon l'une quelconque des revendications 1 à 5, **caractérisé en ce que** le moyen de traction (6) est un câble tendeur.
